# FASCICULE DE BREVET EUROPEEN

(11) **EP 4 713 153 B1**
(45) Date de publication et mention de la délivrance du brevet: **05.08.2026**
(21) Numéro de dépôt: 24723866.0
(22) Date de dépôt: 03.05.2024
(51) Int. Cl.: B07C 3/02, B07C 5/36

(54) **INSTALLATION DE TRI D'OBJET AVEC UN DISPOSITIF AMORTISSEUR POUR RÉCEPTACLE DE TRI**
OBJEKTSORTIERANLAGE MIT EINER STOSSDÄMPFUNGSEINRICHTUNG FÜR EINEN SORTIERBEHÄLTER
OBJECT SORTING INSTALLATION WITH A SHOCK-ABSORBING DEVICE FOR A SORTING RECEPTACLE

(30) Priorité: 15.05.2023 FR 2304790
(43) Date de publication de la demande: 25.03.2026
(73) Titulaire: Solystic, 92220 Bagneux (FR)
(72) Inventeur: CZUKOR, Christophe, 26120 CHABEUIL (FR); BENZEKRI, Saad, 26500 BOURG-LES-VALENCE (FR); FAIVRE, Lionel, 26000 VALENCE (FR)
(74) Mandataire: IP Trust
(86) Numéro de dépôt international: PCT/EP2024/062265
(87) Numéro de publication internationale: WO 2024/235678

(56) Documents cités:
- WO-A1-2012/123513

## Description

### Domaine Technique

L'invention se place dans le domaine du tri d'objets et concerne plus particulièrement une installation de tri d'objets tels que des colis ou paquets.

### Technique antérieure

Les installations de tri d'objets, telles que les installations de tri de colis, comprennent généralement un convoyeur de tri conçu pour convoyer les colis selon une certaine direction de convoyage et des sorties de tri réparties sous le convoyeur de tri.

Chaque sortie de tri est équipée d'un réceptacle de tri dans une position de chargement dans laquelle les colis peuvent être déchargés par gravité depuis le convoyeur de tri en fonction d'une certaine information de tri.

Les colis subissent alors une chute libre de plusieurs mètres avant d'atteindre le réceptacle de tri.

Pour palier à ce problème, l'installation de tri décrite dans le document FR3127204 propose d'équiper l'intérieur de chaque réceptacle de tri d'un bac amortisseur de manière à amortir sensiblement la chute des colis avant qu'ils n'atteignent les réceptacles de tri.

La diversité de forme et de taille des réceptacles de tri nécessite d'adapter chaque bac amortisseur au réceptacle dans lequel il doit être inséré engendrant des coûts importants, réduisant l'espace de chargement dans le réceptacle de tri et compliquant son extraction.

On constate également depuis plusieurs années une augmentation constante du volume de colis traités et donc une augmentation du volume moyen des réceptacles de tri.

Cela se traduit par une augmentation de la hauteur des réceptacles de tri, et par conséquent, de la hauteur de chute des colis dans les réceptacles de tri.

De même, les installations de tri sont aujourd'hui capables de trier un spectre de colis de plus en plus large, du petit colis fragile emballé dans un sachet au carton volumineux et lourd, conduisant inévitablement à des risques croissant d'endommagement des colis les plus fragiles, et parfois les plus couteux, tel que le matériel électronique.

Ce type d'amortisseur n'est donc pas suffisamment fiable pour remplir un réceptacle de tri à gros volume ni pour amortir de manière fiable les colis hétérogènes en poids et en taille.

Un autre type d'amortisseur conçu pour amortir la chute des colis dans les réceptacles de tri est décrit dans le document WO-A-2012/123513.

### Résumé de l'invention

L'objectif de l'invention est donc de résoudre les problèmes précités.

A cet effet, l'invention a pour objet une installation de tri d'objets comprenant un convoyeur de tri pour objets conçu pour convoyer les objets selon une certaine direction de convoyage et des sorties de tri réparties sous le convoyeur de tri conçues pour recevoir chacune un réceptacle de tri dans une position de chargement dans laquelle les objets peuvent être déchargés par gravité depuis le convoyeur de tri en fonction d'une certaine information de tri, au moins une sortie de tri comprenant un dispositif amortisseur conçu pour amortir la chute des colis dans un réceptacle de tri, caractérisée en ce que ledit dispositif amortisseur comprend une sole de réception pour colis mobile en translation verticale entre une position haute dans laquelle la sole s'étend au dessus du réceptacle de tri et une position basse dans laquelle la sole s'étend à l'intérieur dudit réceptacle et en ce que l'installation de tri comprend une unité centrale paramétrée pour commander le déplacement de la sole entre la position basse et la position haute en fonction d'au moins une première donnée numérique représentative d'un certain premier niveau de remplissage dudit réceptacle en objets.

L'idée à la base de l'invention est de garantir un bon amortissement des objets chutant dans les sorties de tri tout en garantissant un remplissage optimisé en volume et en temps du réceptacle de tri.

L'installation de tri d'objets selon l'invention pourra également présenter les particularités suivantes :
- la sole est mobile en translation horizontale entre la position haute et une position arrière dans laquelle la sole s'étend à côté du réceptacle, l'unité centrale étant paramétrée pour commander le déplacement de la sole entre la position haute et la position arrière en fonction d'au moins une seconde donnée numérique représentative d'un certain second niveau de remplissage dudit réceptacle en objets plus important que ledit certain premier niveau de remplissage ;
- la sole est inclinée vers le bas ;
- la sole forme un matelas aux propriétés élastiques ;
- le dispositif amortisseur comprend un châssis escamotable verticalement pour permettre le déplacement en translation verticale de la sole ;
- lorsque la sole est en positon basse, la sole de réception s'étend en partie basse du réceptacle de tri entre un premier tiers de hauteur du réceptacle et la mi-hauteur du réceptacle de tri ;
- le déplacement en translation verticale de la sole de réception se fait en suivant des paliers prédéterminés enregistrés en mémoire de l'unité centrale ;
- le dispositif amortisseur comprend une dispositif de retenu disposé au dessus du réceptacle de tri, ledit dispositif de retenu est conçu pour retenir les objets disposés sur la sole lorsque la sole se déplace en translation horizontale vers la position arrière de sorte que les objets retenus tombent par gravité dans le réceptacle de tri ;
- le dispositif amortisseur comprend une trappe de sécurité conçue pour être déployée horizontalement au dessus de la sole lorsqu'aucun réceptacle de tri ne se trouve dans la sortie de tri de manière à empêcher la chute des colis sous la trappe de sécurité ;
- le dispositif amortisseur comprend un pupitre de contrôle manuel du déplacement de la sole conçu pour prendre le pas sur le contrôle du déplacement de la sole socle par l'unité centrale.

### Présentation sommaire des dessins

La présente invention sera mieux comprise et d'autres avantages apparaîtront à la lecture de la description détaillée d'un mode de réalisation pris à titre d'exemple nullement limitatif et illustré par les dessins annexés, dans lesquels :
- [Fig.1] la figure 1 illustre de façon schématique une installation de tri d'objet selon l'invention ;
- [Fig.2] la figure 2 illustre de façon schématique un dispositif amortisseur selon l'invention ;
- [Fig.3] la figure 3 illustre de façon schématique un dispositif amortisseur selon l'invention avant positionnement d'un réceptacle de tri en position de chargement ;
- [Fig.4] la figure 4 illustre de façon schématique un dispositif amortisseur selon l'invention équipé d'un réceptacle de tri ;
- [Fig.5] la figure 5 illustre de façon schématique un dispositif amortisseur selon l'invention équipé d'un réceptacle de tri déplacé en position basse ;
- [Fig.6] la figure 6 illustre de façon schématique un dispositif amortisseur selon l'invention équipé d'un réceptacle de tri en cours de chargement ;
- [Fig.7] la figure 7 illustre de façon schématique un dispositif amortisseur selon l'invention avec une sole déplacée vers le haut pour continuer le chargement d'un réceptacle de tri en objets ;
- [Fig.8] la figure 8 illustre de façon schématique un dispositif amortisseur selon l'invention avec une sole déplacée vers l'arrière pour faire chuter un objet resté sur la sole ;
- [Fig.9] la figure 9 illustre de façon schématique un dispositif amortisseur selon l'invention avec une sole en position arrière pour continuer le chargement en objet du réceptacle de tri ;
- [Fig.10] la figure 10 illustre de façon schématique un dispositif amortisseur selon l'invention avec un réceptacle de tri plein prêt à être évacué.

### Description d'un mode de réalisation

L'installation de tri 1 d'objets 2 selon l'invention représentée sur la figure 1 est particulièrement bien adaptée pour équiper un centre de tri postal ou une plateforme logistique.

Par objets 2, on entend tous types d'objets tels que des colis ou paquets, par exemple des PPIs (pour "Petits Paquets Internationaux") mais également des lettres ou tout autre objet portant une information de tri et pouvant être traité dans des installations de tri, telles que les installations postales ou logistiques.

L'installation de tri 1 d'objets 2 selon l'invention comprend typiquement un convoyeur de tri 3 pour objets 2 conçu pour convoyer les objets 2 selon une certaine direction de convoyage D1 et des sorties de tri 4 réparties sous le convoyeur de tri 3 conçues pour recevoir chacune un réceptacle de tri 5 dans une position de chargement dans laquelle les objets 2 peuvent être déchargés par gravité depuis le convoyeur de tri 3 en fonction d'une certaine information de tri.

L'information peut être récupérée à partir d'une adresse de tri postale, un QR code, un code barre, ou tout autre moyen apposé sur l'objet 2.

L'installation de tri 1 selon l'invention présente au moins une sortie de tri 4 équipée d'un dispositif amortisseur 6 conçu pour amortir la chute des objets 2 dans un réceptacle de tri 5, comme représenté sur les figures 2 à 10.

De préférence, l'ensemble des sorties de tri 4 sont équipées chacune d'un dispositif amortisseur 6.

Chaque dispositif amortisseur 6 selon l'invention comprend une sole 7 de réception pour objet 2 mobile en translation verticale, entre une position haute dans laquelle la sole 7 s'étend au dessus du réceptacle de tri 5, et une position basse dans laquelle la sole 7 s'étend à l'intérieur du réceptacle de tri 5.

Sans restreindre la portée de l'invention, la sole 7 pourra également être mobile en translation horizontale entre la position haute et une position arrière dans laquelle la sole 7 s'étend à côté du réceptacle de tri 5.

Par « à côté du réceptacle de tri », on entend que la sole 7 n'est pas comprise dans la surface au sol prise par le réceptacle de tri 5 vu de dessus.

La sole 7 selon l'invention pourra également être inclinée vers le bas de manière à faciliter la chute des objets 2 dans le réceptacle de tri 5 lorsqu'ils entrent en contact avec la sole 7.

Plus l'inclinaison sera importante et plus les objets 2 chuteront rapidement, à l'inverse, plus l'inclinaison sera faible et plus l'amorti sera important.

Le ratio d'inclinaison permettant le meilleur compris se trouve entre 15° et 20° par rapport à l'horizontale.

La sole 7 pourra également se présenter sous la forme d'un matelas aux propriétés élastiques de manière à amortir la chute des objets 2.

Le positionnement du matelas sur le dispositif amortisseur 6 et non pas dans le réceptacle de tri 5 permet de conserver un maximum d'espace de stockage dans les réceptacles de tri 5, surtout lorsque le matelas est déplacé en position en arrière.

Le matelas sera par exemple en mousse ou latex lui-même revêtu d'un tissu antiadhérent.

Pour faciliter le déplacement en translation verticale de la sole 7, le dispositif amortisseur 6 comprendra par exemple un châssis souple escamotable verticalement 8a dans lequel des bords 14 reliées à la sole s'enroulent ou se déroulent autour d'un axe disposé au dessus du réceptacle.

Sans restreindre la portée de l'invention, le dispositif amortisseur 6 pourra également comprendre un châssis escamotable horizontalement 8b pour permettre le déplacement en translation horizontale de la sole 7.

L'utilisation de châssis escamotables permet ici de limiter l'emprise au sol et de pouvoir compacter l'installation de tri 1.

L'installation de tri 1 selon l'invention comprendra également une unité centrale 9 paramétrée pour commander le déplacement de la sole 7 entre la position basse et la position haute en fonction d'au moins une première donnée numérique représentative d'un certain premier niveau de remplissage dudit réceptacle de tri 5 en objets 2.

Cette première donnée numérique pourra être obtenue à l'aide de capteur de remplissage (capteur optique ou mécanique, capteur de poids, etc.).

Plus le remplissage du réceptacle de tri 5 est alors important et plus l'unité centrale 9 commande le déplacement de la sole 7 vers le haut.

Lorsque le réceptacle de tri 5 atteint un niveau de remplissage critique, dans le sens où la sole 7 en position haute empêche le chargement d'objet 2 supplémentaire dans le réceptacle de tri 5, l'unité centrale 9 pourra être paramétrée pour commander le déplacement de la sole 7 entre la position haute et la position arrière.

Pour cela, l'unité centrale 9 récupère une seconde donnée numérique représentative d'un certain second niveau de remplissage dudit réceptacle de tri 5 en objets 2 plus important que ledit certain premier niveau de remplissage.

Lorsque cette seconde donnée numérique est supérieure à une valeur seuil enregistrée en mémoire de l'unité centrale 9, l'unité centrale 9 commande le déplacement de la sole 7 en position arrière.

Sans restreindre la portée de l'invention, l'unité centrale 9 pourra être paramétrée pour commander le déplacement de la sole 7 en positon basse de sorte que la sole 7 de réception s'étende en partie basse du réceptacle de tri 5 entre un premier tiers de hauteur du réceptacle et la mi-hauteur du réceptacle de tri 5.

L'unité centrale 9 pourra également être paramétrée pour commander le déplacement en translation verticale de la sole 7 de réception en suivant des paliers prédéterminés. Pour cela, l'unité comprendra en mémoire des données numériques représentatives de ces différents paliers.

Afin de faciliter l'évacuation des objets 2 qui seraient restés sur la sole 7 lors du déchargement depuis le convoyeur de tri 3, le dispositif amortisseur 6 pourra comprendre un dispositif de retenu 10 disposé au dessus du réceptacle de tri 5.

Le dispositif de retenu 10, ici une sorte de peigne, sera ici conçu pour retenir les objets 2 disposés sur la sole 7 lorsque celle-ci se déplace en translation horizontale vers la position arrière de sorte que les objets 2 retenus tombent par gravité dans le réceptacle de tri 5.

On pourra également prévoir que le dispositif amortisseur 6 comprenne une trappe 11 de sécurité conçue pour être déployée horizontalement au dessus de la sole 7 lorsqu'aucun réceptacle de tri 5 ne se trouve dans la sortie de tri 4 de manière à empêcher la chute des objets 2 sous la trappe 11 de sécurité.

Enfin, le dispositif amortisseur 6 selon l'invention pourra également être équipé d'un pupitre 12 de contrôle manuel du déplacement de la sole 7 conçu pour prendre le pas sur le contrôle du déplacement de la sole 7 par l'unité centrale 9.

Le pupitre 12 permettra par exemple de contrôler l'ouverture/fermeture de la trappe 11 de sécurité.

Enfin, on pourra également prévoir des rails de guidage 13 au sol pour guider l'insertion du réceptacle de tri 5 lors de son insertion en position de chargement.

Le déroulement d'un remplissage d'un réceptacle de tri 5 selon l'invention se déroule de la manière suivante. Un réceptacle de tri 5 vide est disposé par un opérateur en position de chargement dans un emplacement libre sous une sortie de tri 4, comme représenté sur les figures 3 et 4.

L'unité centrale 9 commande le déplacement de la sole 7 du dispositif amortisseur 6 en position basse et selon la direction de la flèche F1, voir figure 5. Les objets 2 sont ensuite chargés dans la sortie de tri 4 en fonction de leur information de tri, comme représenté sur la figure 6. Comme visible sur la figure 7, plus le remplissage du réceptacle de tri 5 augmente, tel que représenté par la flèche F3 et plus la sole 7 est déplacée vers le haut, comme représenté par la flèche F2.

Une fois que le remplissage d'un réceptacle de tri 5 atteint la valeur seuil, l'unité centrale 9 commande le déplacement de la sole 7 vers l'arrière, selon la flèche F4, pour libérer de l'espace restant dans le réceptacle de tri 5 et libérer les objets 2 qui seraient restés sur la sole 7, comme représenté sur la figure 8.

Le chargement des objets, flèche F3, peut continuer jusqu'au remplissage maximum acceptable par le réceptacle de tri, comme représenté sur la figure 9.

Une fois l'ensemble des objets 2 chargés dans le réceptacle de tri 5, un opérateur vient récupérer le réceptacle de tri 5 plein, représenté par la flèche OUT en figure 10, pour le remplacer par un réceptacle de tri 5 vide en position de chargement.

## Revendications

1. Installation de tri (1) d'objets (2) comprenant un convoyeur de tri (3) pour objets conçu pour convoyer les objets selon une certaine direction de convoyage (D1) et des sorties de tri (4) réparties sous le convoyeur de tri conçues pour recevoir chacune un réceptacle de tri (5) dans une position de chargement dans laquelle les objets peuvent être déchargés par gravité depuis le convoyeur de tri en fonction d'une certaine information de tri, au moins une sortie de tri comprend un dispositif amortisseur (6) conçu pour amortir la chute des colis dans un réceptacle de tri, ledit dispositif amortisseur comprenant une sole (7) de réception pour colis mobile en translation verticale entre une position haute dans laquelle la sole s'étend au dessus du réceptacle de tri et une position basse dans laquelle la sole s'étend à l'intérieur dudit réceptacle **caractérisée en ce que** l'installation de tri comprend une unité centrale (9) paramétrée pour commander le déplacement de la sole entre la position basse et la position haute en fonction d'au moins une première donnée numérique représentative d'un certain premier niveau de remplissage dudit réceptacle en objets.

2. Installation de tri (1) de colis (2) selon la revendication 1, **caractérisée en ce que** la sole est mobile en translation horizontale entre la position haute et une position arrière dans laquelle la sole s'étend à côté du réceptacle, et **en ce que** l'unité centrale est paramétrée pour commander le déplacement de la sole entre la position haute et la position arrière en fonction d'au moins une seconde donnée numérique représentative d'un certain second niveau de remplissage dudit réceptacle en objets plus important que ledit certain premier niveau de remplissage.

3. Installation de tri (1) de colis (2) selon la revendication 1 ou 2, **caractérisée en ce que** la sole est inclinée vers le bas.

4. Installation de tri (1) de colis (2) selon l'une quelconque des revendications précédentes, **caractérisée en ce que** la sole forme un matelas aux propriétés élastiques.

5. Installation de tri (1) de colis (2) selon l'une quelconque des revendications précédentes, **caractérisée en ce que** le dispositif amortisseur comprend un châssis escamotable verticalement (8a) pour permettre le déplacement en translation verticale de la sole.

6. Installation de tri (1) de colis (2) selon l'une quelconque des revendications précédentes, **caractérisée en ce que** lorsque la sole est en positon basse, la sole de réception s'étend en partie basse du réceptacle de tri entre un premier tiers de hauteur du réceptacle et la mi-hauteur du réceptacle de tri.

7. Installation de tri (1) de colis (2) selon l'une quelconque des revendications précédentes, **caractérisée en ce que** le déplacement en translation verticale de la sole
de réception se fait en suivant des paliers prédéterminés enregistrés en mémoire de l'unité centrale.

8. Installation de tri (1) de colis (2) selon la revendication 1, **caractérisée en ce que** le dispositif amortisseur comprend une dispositif de retenu (10) disposé au dessus du réceptacle de tri, ledit dispositif de retenu est conçu pour retenir les objets disposés sur la sole lorsque la sole se déplace en translation horizontale vers la position arrière de sorte que les objets retenus tombent par gravité dans le réceptacle de tri.

9. Installation de tri (1) de colis (2) selon la revendication 1, **caractérisée en ce que** le dispositif amortisseur comprend une trappe (11) de sécurité conçue pour être déployée horizontalement au dessus de la sole lorsqu'aucun réceptacle de tri ne se trouve dans la sortie de tri de manière à empêcher la chute des colis sous la trappe de sécurité.

10. Installation de tri (1) de colis (2) selon la revendication 1, **caractérisée en ce que** le dispositif amortisseur comprend un pupitre (12) de contrôle manuel du déplacement de la sole conçu pour prendre le pas sur le contrôle du déplacement de la sole socle par l'unité centrale.

## Patentansprüche

1. Sortieranlage (1) für Gegenstände (2), umfassend ein Sortierförderband (3) für Gegenstände, das dazu ausgelegt ist, die Gegenstände in einer bestimmten Förderrichtung (D1) zu befördern, sowie unterhalb des Sortierförderbands verteilte Sortierausgänge (4), die jeweils dazu ausgelegt sind, einen Sortierbehälter (5) in einer Beladeposition aufzunehmen, in der die Gegenstände entsprechend einer bestimmten Sortierinformation durch Schwerkraft vom Sortierförderer abgelassen werden können; mindestens ein Sortierausgang eine Dämpfungsvorrichtung (6) umfasst, die dazu ausgelegt ist, den Fall der Pakete in einen Sortierbehälter zu dämpfen, wobei die Dämpfungsvorrichtung eine Aufnahmebodenplatte (7) für Pakete umfasst, die vertikal zwischen einer oberen Position, in der sich die Bodenplatte über dem Sortierbehälter erstreckt, und einer unteren Position, in der der Boden sich im Inneren des Behälters erstreckt, **dadurch gekennzeichnet, dass** die Sortieranlage eine Zentraleinheit (9) umfasst, die so konfiguriert ist, dass sie die Bewegung des Bodens zwischen der unteren und der oberen Position in Abhängigkeit von mindestens einem ersten digitalen Wert steuert, der einen bestimmten ersten Füllstand des mit Gegenständen gefüllten Behälters angibt.

2. Sortieranlage (1) für Pakete (2) nach dem Anspruch 1,
**dadurch gekennzeichnet, dass** die Bodenplatte horizontal zwischen der oberen Position und einer hinteren Position verschiebbar ist, in der sich die Bodenplatte neben dem Behälter erstreckt, und dass die Zentraleinheit so konfiguriert ist, dass sie die Bewegung der Platte zwischen der oberen Position und der hinteren Position in Abhängigkeit von mindestens einem digitalen Füllstandwert steuert, der einen bestimmten zweiten Füllstand des Behälters für Gegenstände angibt, der höher ist als der bestimmte erste Füllstand.

3. Sortieranlage (1) für Pakete (2) nach dem Anspruch 1 oder 2,
**dadurch gekennzeichnet, dass** der Boden nach unten geneigt ist.

4. Sortieranlage (1) für Pakete (2) nach einem der vorstehenden Ansprüche, **dadurch gekennzeichnet, dass** die Sohle eine Matratze mit elastischen Eigenschaften bildet.

5. Sortieranlage (1) für Pakete (2) nach einem der vorstehenden Ansprüche, **dadurch gekennzeichnet, dass** die Dämpfungsvorrichtung einen vertikal versenkbaren Rahmen (8a) umfasst, um eine vertikale Verschiebung der Bodenplatte zu ermöglichen.

6. Sortieranlage (1) für Pakete (2) nach einem der vorstehenden Ansprüche, **dadurch gekennzeichnet, dass** sich die Auffangwanne, wenn sich die Bodenplatte in der unteren Position befindet, im unteren Teil des Sortierbehälters zwischen einem ersten Drittel der Behälterhöhe und der halben Höhe des Sortierbehälters erstreckt.

7. Sortieranlage (1) für Pakete (2) nach einem der vorstehenden Ansprüche, **dadurch gekennzeichnet, dass** die vertikale Verschiebung der Aufnahmesohle in vorgegebenen Stufen erfolgt, die im Speicher der Zentraleinheit gespeichert sind.

8. Sortieranlage (1) für Pakete (2) nach dem Anspruch 1
**dadurch gekennzeichnet, dass** die Dämpfungsvorrichtung eine über dem Sortierbehälter angeordnete Rückhaltevorrichtung (10) umfasst, wobei die Rückhaltevorrichtung so ausgelegt ist, dass sie die auf dem Boden befindlichen Gegenstände zurückhält, wenn sich der Boden horizontal in Richtung der hinteren Position bewegt, sodass die zurückgehaltenen Gegenstände durch die Schwerkraft in den Sortierbehälter fallen.

9. Sortieranlage (1) für Pakete (2) nach dem Anspruch 1,
**dadurch gekennzeichnet, dass** die Dämpfungsvorrichtung eine Sicherheitsklappe (11) umfasst, die so ausgelegt ist, dass sie sich horizontal über den Boden ausfährt, wenn sich kein Sortierbehälter im Sortierauslauf befindet, um zu verhindern, dass Pakete unter die Sicherheitsklappe fallen.

10. Sortieranlage (1) für Pakete (2) nach dem Anspruch 1,
**dadurch gekennzeichnet, dass** die Dämpfungsvorrichtung ein Bedienpult (12) zur manuellen Steuerung der Bodenplatte umfasst, das so ausgelegt ist, dass es die Steuerung der Bodenplatte durch die Zentraleinheit außer Kraft setzt.

## Claims

1. Facility (1) for sorting objects (2), comprising an object-sorting conveyor (3) designed to convey the objects in a certain conveying direction (D1) and sorting outlets (4) distributed under the sorting conveyor each designed to receive a sorting receptacle (5) in a loading position in which the objects can be discharged by gravity from the sorting conveyor according to certain sorting information, at least one sorting outlet comprises a damping device (6) designed to dampen the fall of the packages into a sorting receptacle, said damping device comprising a package-receiving base (7) movable in vertical translation between a high position in which the base extends above the sorting receptacle and a low position in which the base extends inside said receptacle, **characterised in that** the sorting facility comprises a central unit (9) configured to control the movement of the base between the low position and the high position according to at least one first digital data item representing a certain first filling level of said receptacle with objects.

2. Facility (1) for sorting packages (2) according to claim 1, **characterised in that** the base is movable in horizontal translation between the high position and a rear position in which the base extends next to the receptacle, and **in that** the central unit is configured to control the movement of the base between the high position and the rear position according to at least one second digital data item representing a certain second filling level of said receptacle with objects that is greater than said certain first filling level.

3. Facility (1) for sorting packages (2) according to claim 1 or 2, **characterised in that** the base is inclined downwardly.

4. Facility (1) for sorting packages (2) according to any one of the preceding claims, **characterised in that** the base forms a mattress with elastic properties.

5. Facility (1) for sorting packages (2) according to any one of the preceding claims, **characterised in that** the damping device comprises a vertically retractable frame (8a) to enable the vertical translational movement of the base.

6. Facility (1) for sorting packages (2) according to any one of the preceding claims, **characterised in that**, when the base is in the low position, the receiving base extends in the lower part of the sorting receptacle between a first third of the height of the receptacle and the half-height of the sorting receptacle.

7. Facility (1) for sorting packages (2) according to any one of the preceding claims, **characterised in that** the vertical translational movement of the receiving base is carried out in predetermined steps recorded in the memory of the central unit.

8. Facility (1) for sorting packages (2) according to claim 1, **characterised in that** the damping device comprises a retaining device (10) disposed above the sorting receptacle, said retaining device is designed to retain the objects disposed on the base when the base moves in horizontal translation toward the rear position such that the retained objects fall by gravity into the sorting receptacle.

9. Facility (1) for sorting packages (2) according to claim 1, **characterised in that** the damping device comprises a safety hatch (11) designed to be deployed horizontally above the base when no sorting receptacle is in the sorting outlet so as to prevent the packages from falling under the safety hatch.

10. Facility (1) for sorting packages (2) according to claim 1, **characterised in that** the damping device comprises a console (12) for manually controlling the movement of the base designed to take over the control of the movement of the hearth base by the central unit.
